# EUROPÄISCHE PATENTSCHRIFT

(11) **EP 2 191 700 B1**
(45) Veröffentlichungstag und Bekanntmachung des Hinweises auf die Patenterteilung: **11.11.2015**
(21) Anmeldenummer: 08804132.2
(22) Anmeldetag: 12.09.2008
(51) Int. Cl.: H05H 1/54, F03H 1/00

(54) **ELEKTROSTATISCHE IONENBESCHLEUNIGERANORDNUNG**
ELECTROSTATIC ION ACCELERATOR ARRANGEMENT
DISPOSITIF ÉLECTROSTATIQUE ACCÉLÉRATEUR D'IONS

(30) Priorität: 14.09.2007 DE 102007044074
(43) Veröffentlichungstag der Anmeldung: 02.06.2010
(73) Patentinhaber: Thales Electronic Systems GmbH, 89077 Ulm (DE)
(72) Erfinder: KOCH, Norbert, 89073 Ulm (DE)
(74) Vertreter: Baur & Weber Patentanwälte
(86) Internationale Anmeldenummer: PCT/EP2008/062169
(87) Internationale Veröffentlichungsnummer: WO 2009/037200

(56) Entgegenhaltungen:
- US-A- 3 159 967
- US-A- 4 577 461
- US-A- 5 581 155
- US-A- 5 945 781
- US-A1- 2004 183 452
- US-B1- 6 391 164

## Beschreibung

Die Erfindung betrifft eine elektrostatische Ionenbeschleunigeranordnung.

Elektrostatische lonenbeschleunigeranordnungen sind vorteilhaft einsetzbar als Antriebseinrichtungen in Raumflugkörpern. Eine aus der WO 2003/000550 A1 bekannte vorteilhafte Ausführungsform sieht einen Aufbau mit einer kreiszylindrischen Ionisationskammervor, deren Mittellängsachse eine Längsrichtung der Kammergeometrie bestimmt. In anderer Ausführungsform von Ionenbeschleunigern als sogenannten Hall-Thrustern ist die Kammer ringförmig um ein zentrales Innenteil ausgebildet. Die Ionisationskammer weist in Längsrichtung an einer Seite eine Strahlaustrittsöffnung auf, durch welche ein Plasmastrahl in Längsrichtung angestoßen wird. Eine Kathode ist außerhalb der Ionisationskammer seitlich gegen die Strahlaustrittsöffnung versetzt angeordnet. Eine Anode ist in Längsrichtung der Strahlaustrittsöffnung entgegen gesetzt am Fuß der Ionisationskammer angeordnet. Eine Hochspannung zwischen Anode und Kathode bildet in der Ionisationskammer ein in Längsrichtung weisendes elektrostatisches Feld aus, welches Ionen eines in der Kammer ionisierten Arbeitsgases in Richtung der Strahlaustrittsöffnung und Elektronen in Richtung der Anode beschleunigt. Ein die Kammer durchsetzendes Magnetfeld bewirkt eine lange Verweildauer von Elektronen in der Kammer, bevor diese von der Anode aufgenommen werden. Die Restenergie der Elektronen beim Auftreffen auf die Anode und der Strom durch die Anode bewirken das Entstehen von Verlustwärme in der Anode, so dass sich diese erhitzt, wodurch unter Umständen die Antriebsleistung begrenzt wird und/oder eine aufwändige und eventuell störanfällige Kühlung durch Festkörperwärmeableitung und/oder Fluidkühlung erforderlich wird.

In der US-A-4577461 ist eine Antriebseinrichtung für einen Raumflugkörper beschrieben, bei welchem ein Gas in einer elektrischen Bogenentladung erhitzt und dadurch durch eine Düse ausgestoßen wird. Für eine höhere Effizienz kann Strahlungswärme in der Antriebseinrichtung gehalten und auf einen heißen Kern fokussiert werden. Eine Bogenentladung wird bei einer aus der US 6391164 B1 bekannten Beschichtungsvorrichtung zur Erhitzung einer Anode eingesetzt. Die Anode, welche bei hoher Temperatur ein Beschichtungsmaterial abgibt, ist mehrseitig von Strahlungsreflektoren umgeben, um Wärmeverluste durch Strahlung zu verringern.

Der Erfindung liegt die Aufgabe zugrunde, eine elektrostatische Ionenbeschleunigeranordnung anzugeben, welche bei einfachem Aufbau eine hohe Verlustwärme an der Anode bewältigt.

Die Erfindung ist im unabhängigen Anspruch beschrieben. Die abhängigen Ansprüche enthalten vorteilhafte Ausgestaltungen und Weiterbildungen der Erfindung.

Durch die Abgabe der primär durch die Energie der auf die Anode auftreffenden Elektronen in der Anode zumindest bei Vollastbetrieb entstehende Verlustwärme überwiegend (größer 50 %) in Form von Wärmestrahlung in Richtung der Ionisationskammer, also in den der Strahlaustrittsöffnung zuweisenden Halbraum vor der Anodenanordnung ergibt sich ein besonders einfacher Aufbau der Anodenanordnung, bei welchem insbesondere ein über metallische oder nichtmetallische Bauteile durch Festkörperwärmeleitung abfließender Anteil der in der Anode anfallenden Verlustwärmeleistung bei maximaler Leistung der Ionenbeschleunigenanordnung weniger als 50 % der gesamten in der Anode anfallenden Verlustwärmeleistung beträgt. Einen weiteren, wenngleich geringen Beitrag zur Abführung von Verlustwärme vbn der Anode liefert vorteilhafterweise eine Zuführung des kalten neutralen Arbeitsgases unter Umströmung der Anodenanordnung, wobei das Arbeitsgas Wärme von der Anodenanordnung aufnimmt und in die Ionisationskammer transportiert. Vorteilhafterweise korreliert dabei mit zunehmendem Gasstrom eine höhere Verlustwärmeleistung mit einer stärkeren Strömungskühlung. Der Hauptanteil der in der Anode anfallenden Verlustleistung wird aber als Wärmestrahlung in Richtung der Ionisationskammer abgestrahlt.

Vorteilhafterweise erreicht die der Ionisationskammer zugewandte Oberfläche der Anodenanordnung in einem Arbeitspunkt der Ionenbeschleunigeranordnung mit maximal anfallender Verlustwärmeleistung eine Temperatur von wenigstens 500°C. Dabei wird vorteilhaft ausgenutzt, dass die von einem Körper als Wärmestrahlung abgegebene Leistung überproportional (mit der 4. Potenz) zur Temperatur ansteigt.

Die der Ionisationskammer zugewandte Oberfläche der Anodenanordnung ist vorteilhafterweise im wesentlichen senkrecht zur Längsachse der Ionisationskammer ausgerichtet, so dass der in Richtung der Flächennormalen weisende Strahlungsanteil der Abstrahlung in Richtung der Strahlaustrittsöffnung weist und die in dieser Richtung emittierte Wärmestrahlung unmittelbar in den umgebenden freien Raum abgegeben wird.

Durch die Anordnung einer Wärmestrahlüngs Reflektoreinrichtung auf der der Ionisationskammer abgewandten Seite der der Ionisationskammer zuweisenden Anodenelektrode wird die Wärmeabstrahlung verstärkt in die Ionisationskammer und zu der Strahlaustrittsöffnung hin gerichtet. Die Reflektoreinrichtung kann in einer ersten Ausführung eine reflektierende Beschichtung einer der Ionisationskammer abgewandten Rückseitenfläche der Anodenelektrode umfassen. Das Emissionsvermögen der der Ionisationskammer in Richtung der Strahlaustrittsöffnung zuweisenden Vorderseitenfläche ist dabei höher als, insbesondere wenigstens doppelt so hoch wie das Emissionsvermögen der beschichteten Rückseitenfläche der Anodenelektrode, jeweils bezogen auf das spektrale Maximum der von der Vorderseitenfläche emittierten Wärmestrahlung.

Vorteilhafterweise enthält die Reflektoreinrichtung wenigstens eine in Längsrichtung von der Anodenelektrode beabstandete und auf der der Ionisationskammer abgewandten Seite der Anodenelektrode angeordnete Reflektorfläche, welche wärmestrahlungsreflektierend ausgebildet ist. Dabei ist das Emissionsvermögen der der Ionisationskammer zuweisenden Vorderseitenfläche der Anodenelektrode höher als, insbesondere wenigstens doppelt so hoch wie das Emissionsvermögen der der Anodenelektrode zuweisenden Reflektorfläche der Reflektoreinrichtung. Vorzugsweise sind wenigstens zwei in Längsrichtung voneinander beabstandete Reflektorflächen vorgesehen. Die Reflektorflächen sind vorzugsweise metallisch und liegen vorteilhafterweise auf dem Potential der Anodenelektrode und können insbesondere mit dieser in einer mehrteiligen Anodenanordnung baulich vereinigt sein.

In wieder anderer Ausführung kann die Anode aus einem insbesondere metallischen Träger und einem auf diesem gehaltenen und in direktem körperlichem Kontakt stehenden, der Ionisationskammer zuweisenden Elektrodenmaterial aufgebaut sein, wobei der Träger z. B. topfförmig sein kann und das Emissionsvermögen der von der Ionisationskammer weg weisenden Rückseite des Trägers kleiner als, insbesondere wenigstens halb so groß wie das der der Ionisationskammer zuweisenden Vorderseite des Elektrodenmaterials ist.

Von besonderem Vorteil ist die Verwendung von Graphit als Elektrodenmaterial für die Anodenelektrode, insbesondere für die der Ionisationskammer zugewandte Oberfläche der Anodenelektrode. Vorzugsweise ist die Anodenelektrode durch einen scheibenförmigen Körper gebildet, der insbesondere als materialhomogener Graphitkörper ausgeführt sein kann. Graphit ist bis zu hohen Temperaturen formbeständig und zeigt einen geringen elektrischen Widerstand und insbesondere einen negativen Temperaturkoeffizienten des elektrischen Widerstands. Die Oberfläche von Graphit zeigt ein besonders gutes Abstrahlungsverhalten. Eine Beschichtung der Rückseitenfläche als Reflektoreinrichtung kann durch eine aufgedampfte Metallschicht gegeben sein.

Der scheibenförmige Körper der Anodenelektrode nimmt vorteilhafterweise mit im wesentlichen einheitlicher Temperatur über der Fläche den überwiegenden Querschnittsflächenanteil des Kammerquerschnitts ein. Vorteilhafterweise ist der scheibenförmige Körper im Bereich seiner Mitte zentral an nur einem Befestigungspunkt mit einem Trägerkörper der Anodenanordnung verbunden, insbesondere verschraubt. Die Befestigungsstruktur besteht vorteilhafterweise aus einem hochwärmefesten Material, insbesondere Molybdän. Der über die Befestigung des Elektrodenkörpers innerhalb der Anodenanordnung auf einen Trägerkörper fließende Wärmeleistungsanteil und der durch die Reflektoreinrichtung als Reststrahlung auf den Trägerkörper gelangende Wärmeleistungsanteil kann über vorhandene Strukturen, wie die Aufhängung des Trägerkörpers im Aufbau der Kammer und/oder die metallische Hochspannungszuleitung ohne besondere aktive Kühlmaßnahmen durch Festkörperwärmeleitung abgeführt werden.

Die Erfindung ist nachfolgend anhand eines bevorzugten Beispiels unter Bezugnahme auf die Fig. 1 noch eingehend veranschaulicht:
Fig. 1 zeigt schematisch und ausschnittsweise eine elektrostatische Ionenbeschleunigeranordnung mit einer Anodenanordnung. Eine Ionisationskammer IK der Ionenbeschleunigeranordnung sei ohne Beschränkung der Allgemeinheit als rotationssymmetrisch um eine Mittellängsachse LA angenommen. Die Mittellängsachse LA verläuft parallel zu einer Längsrichtung LR. Mit eingezeichnet ist eine radiale Richtung R. Der kreisrunde Querschnitt der Ionisationskammer sei in Längsrichtung LR im wesentlichen konstant. Die Ionisationskammer zeigt in Längsrichtung LR einseitig, in der Fig. 1 nach rechts eine Strahlaustrittsöffnung AO, aus welcher ein beschleunigter gerichteter Plasmastrom PB ausgestoßen wird. Im Bereich der Strahlaustrittsöffnung AO und vorzugsweise seitlich gegen diese versetzt ist eine Kathodenanordnung KA angeordnet. In Längsrichtung der Strahlaustrittsöffnung AO entgegen gesetzt am Fuß der Ionisationskammer befindet sich eine Anodenanordnung AN. In der Fig. 1 ist wegen der angenommenen Rotationssymmetrie um die Längsachse LA nur der oberhalb der Längsachse LA liegende Teil der Ionenbeschleunigeranordnung dargestellt.

Zwischen der typischerweise auf Massepotential M des Raumflugkörpers liegenden Kathodenanordnung KA und der Anodenanordnung AN, insbesondere einer der Ionisationskammer zuweisenden Anodenelektrode EK, liegt eine Hochspannung HV, welche in der Ionisationskammer ein in Längsrichtung weisendes elektrisches Feld erzeugt. Dieses elektrische Feld beschleunigt Elektronen in Richtung der Anodenanordnung und in der Ionisationskammer durch Ionisation eines Arbeitsgases erzeugte positiv geladene Ionen in Richtung der Strahlaustrittsöffnung AÖ. Die Ionisationskammer ist quer zur Längsachse LA durch eine Kammerwand KW aus vorzugsweise dielektrischem, insbesondere keramischem Material begrenzt. Auf der bezüglich der Längsachse radial außen liegenden Seite der Kammerwand ist eine Magnetanordnung MA angeordnet, deren verschiedene mögliche Aufbauten prinzipiell aus dem Stand der Technik bekannt sind und die deshalb ohne Einzelheiten nur schematisch angedeutet ist. Die Magnetanordnung erzeugt in der Ionisationskammer ein Magnetfeld, welches die Verweildauer der Elektronen in der Ionisationskammer erhöht, wobei diese durch ionisierende Stöße Energie an das Arbeitsgas abgeben, bevor sie auf die Anodenelektrode EK gelangen. Wirkungsweisen derartiger Ionenbeschleuniger in verschiedener konstruktiver Ausführung, insbesondere auch mit ringförmiger Kammergeometrie wie bei Hall-Ionenbeschleunigern sind aus dem Stand der Technik bekannt.

Aus der Ionisationskammer auf die Anodenelektrode EK auftreffende Elektronen bewirken das Entstehen von Verlustwärme in der Anodenelektrode und deren Erhitzung.

Im skizzierten bevorzugten Beispiel enthält die Anodenanordnung AN in Richtung der Längsachse LA von der Ionisationskammer IK her nach links fortschreitend eine Anodenelektrode EK, eine erste Reflektorfläche R1, eine zweite Reflektorfläche R2 und einen Anodenträgerkörper AT. Die mehreren Bauteile der Anodenanordnung sind über eine Trägerstruktur, welche sich beispielsweise als Trägerbolzen TB von dem Trägerkörper AT in Richtung der Anodenelektrode EK erstreckt, untereinander mechanisch verbunden. Die mehreren Bauteile sind vorzugsweise alle elektrisch leitend und liegen auf gemeinsamem elektrischem Potential entsprechend einer Anodenspannung HV, welche beispielsweise über den Trägerkörper AT angeschlossen ist. Für die mechanische Verbindung der mehreren Bauteile untereinander zu der Anodenanordnung AN kann vorteilhafterweise der Trägerbolzen TB an seinem der Ionisationskammer zugewandten Ende ein Gewinde aufweisen, auf welches eine Mutter aufgeschraubt und gesichert ist. Die relative Lage der einzelnen Bauteile der Anodenanordnung AN in Richtung der Längsachse LA kann über Distanzhülsen präzise eingestellt sein.

Die Anodenelektrode EK ist vorteilhafterweise durch einen materialhomogenen Graphitkörper gebildet. Die Reflektorflächen R1 und R2 sind vorzugsweise als im wesentlichen scheibenförmige Blechkörper aus einem hochtemperaturfesten Metall, beispielsweise Molybdän gebildet. Der Trägerkörper AT und der vorzugsweise einteilig mit diesem ausgebildete Trägerbolzen TB bestehen vorteilhafterweise gleichfalls aus einem hochtemperaturfesten Material wie insbesondere Molybdän. In Richtung der Längsachse auf der der Ionisationskammer IK abgewandten Seite des Trägerkörpers AT ist eine Zuführung für ein Arbeitsgas AG über eine Blende GB skizziert, über welche das Arbeitsgas AG in der Umgebung der Längsachse in axialer Richtung auf den Trägerkörper AT zugeleitet und entlang dessen von der Ionisationskammer IK weg weisender Fläche radial nach außen und im Bereich der Kammerwand KW in Längsrichtung LR in Richtung der Ionisationskammer geleitet ist. Vorzugsweise ist zwischen dem radial außen liegenden Rand der Anodenelektrode EK und der Kammerwand gleichfalls ein Teil der Reflektoranordnung vorgesehen, welcher beispielsweise durch aus der Scheibenebene einer oder beider Reflektoreinrichtungen R1, R2 in Längsrichtung LR abgewinkelte Randabschnitte gebildet sein kann. Dadurch wird zum einen die radiale Abstrahlung von Wärme von der Anodenelektrode EK in Richtung der Kammerwand vermindert und zum andern ein Anströmen der Anodenelektrode EK durch das Arbeitsgas und damit die Abkühlung der Anodenelektrode EK im Randbereich verhindert.

Wenn im Betrieb der Ionenbeschleunigeranordnung insbesondere durch die Restenergie der auf die Anodenelektrode EK auftreffenden Elektronen die Anodenelektrode EK aufgeheizt wird, so strahlt diese mit ansteigender Temperatur zunehmend Wärmestrahlung WS in Richtung der Ionisationskammer IK ab. Das Maximum der Abstrahlungscharakteristik der der Ionisationskammer IK zugewandten Fläche der Anodenelektrode EK verläuft in Richtung der Flächennormale, so dass bei im wesentlichen ebener Ausführung der scheibenförmigen Anodenelektrode EK das Maximum der Abstrahlungscharakteristik in Richtung der Strahlaustrittsöffnung AO gerichtet ist und die in dieser Richtung abgestrahlte Wärmestrahlung W$ unmittelbar in den freien Raum abgestrahlt wird. Durch Verwendung von Graphit als Material der Anodenelektrode EK ist die Abstrahlung von Wärmestrahlung WS besonders effektiv.

Die Anodenelektrode EK strahlt in gleicher Weise Wärmestrahlung auf ihrer Rückseite in von der Ionisationskammer IK weg weisender Richtung auf die Reflektoreinrichtung R1 zu ab. Durch die wärmereflektierend ausgebildete Reflektorfläche R1, deren Emissionsvermögen kleiner als, insbesondere höchstens halb so hoch wie das Emissionsvermögen der Vorderseitenfläche der Anodenelektrode ist, wird aber ein Großteil dieser Wärmestrahlung wieder zu Anodenelektrode EK zurück gestrahlt, so dass der effektiv in Richtung von der Ionisationskammer IK weg abgestrahlte Wärmestrahlungsanteil gering bleibt. Dieser Effekt wird verstärkt durch die zweite Reflektorfläche R2, welche wiederum die bei Erwärmung der ersten Refleklorfläche R1 von dieser mit geringem Emissionsvermögen in Richtung der Reflektorfläche R2 abgestrahlte Wärmestrahlungsleistung weitgehend reflektiert. Die von der Reflektorfläche R2 schließlich in Richtung des Trägerkörpers TK abgestrahlte Wärmeleistung bleibt dadurch gering. Eine durch diese verbleidende Wärmestrahlungsleistung sowie durch die durch Festkörperwärmeleitung über den Trägerbolzen TB auf den Trägerkörper TK gelangende Wärmeleistung wird überwiegend durch Festkörperwärmeleitung über die metallische Hochspannungszuleitung und den typischerweise nichtmetallischen, die Anodenanordnung tragenden Aufbau abgeführt. Zusätzlich kann ein geringer Wärmeleistungsanteil durch das an der Rückseite des Trägerkörpers radial nach außen entlang strömende Arbeitsgas wieder abgeführt werden.

Die von der der Ionisationskammer IK zu weisenden Vorderseitenfläche der Anodenelektrode EK nicht unmittelbar durch die Strahlaustrittsöffnung AO in den freien Raum abgestrahlte Wärmestrahlung trifft auf die Kammerwand KW und wird dort teilweise in die Ionisationskammer und schließlich durch die Strahlaustrittsöffnung AO in den freien Raum abgestrahlt oder teilweise von der Kammerwand absorbiert und durch deren Erwärmung wiederum als Wärmestrahlung in die Ionisationskammer und durch die Strahlaustrittsöffnung AO in den freien Raum abgegeben.

Die Anodenelektrode EK kann vorteilhafterweise bei maximal anfallender Verlustleistung, welche typischerweise bei maximaler Antriebsleistung der Ionenbeschleunigeranordnung auftritt, Temperaturen von mehr als 500°C erreichen. Die hohe Temperatur führt zu einer hohen Intensität von Wärmestrahlung WS mit zur Temperatur überproportionalem (4. Potenz) Anstieg, so-dass sich ein Gleichgewichtszustand einstellt. Trotz hoher Temperatur der Anodenelektrode EK ist wegen der hohen Leistung der abgegebenen Wärmestrahlung und deren einseitig bevorzugte Abstrahlung in Richtung der Ionisationskammer IK eine Abführung von Verlustwärme der Anodenanordnung über eine Festkörper-Wärmeleitung nachrangig und kann über die metallische elektrische Verbindung zur Zuführung der Anodenhochspannung und die Aufhängung des Trägerkörpers im Aufbau der Kammer ausreichend bewältigt werden. Eine aktive Kühlung über einen einen Großteil der Verlustwärme abführenden Fluid-Kühlungskreislauf ist nicht erforderlich.

Die vorstehend und die in den Ansprüchen angegebenen sowie die den Abbildungen entnehmbaren Merkmale sind sowohl einzeln als auch in verschiedener Kombination vorteilhaft realisierbar. Die Erfindung ist nicht auf die beschriebenen Ausführungsbeispiele beschränkt, sondern die ist in den beigefügten Ansprüche definiert.

## Patentansprüche

1. Elektrostatische Ionenbeschleunigeranordnung mit einer Ionisationskammer (IK), welche in einer Längsrichtung einseitig eine Strahlaustrittsöffnung aufweist, mit einer eine Anodenanordnung (AN) und eine Kathodenanordnung (KA) enthaltenden Elektrodenanordnung, welche ein im wesentlichen in Längsrichtung weisendes elektrostatisches Feld in der: Ionisationskammer erzeugen, wobei die Anodenanordnung der Austrittsöffnung entgegen gesetzt am Fußpunkt der Kammer angeordnet ist, und wobei in einem Elektrodenkörper (EK) der Anodenanordnung (AN); welcher Elektronen aus der Ionisationskammer absorbiert, Verlustwärme anfällt, **dadurch gekennzeichnet, dass** die Anodenanordnung den überwiegenden Teil der an ihr anfallenden Verlustwärme in die Ionisationskammer (IK) als Wärmestrahlung (WS) abgibt und dass auf der der Ionisationskammer (IK) abgewandten Seite des Elektrodenkörpers (EK) eine Wärmestrahlungs-Reflektoreinrichtung (R1, R2) angeordnet ist, so dass die Wärmestrahlung verstärkt in die Ionisationskammer und zu der Strahlaustrittöffnung hin gerichtet wird.

2. Anordnung nach Anspruch 1, **dadurch gekennzeichnet, dass** die Wärmestrahlungs-Reflektoreinrichtung eine Reflektorfläche umfasst mit einem Emissionsvermögen, welches niedriger als, vorzugsweise höchstens halb so hoch wie das Emissionsvermögen der der Ionisationskammer zuweisenden Vorderseitenfläche der Anodenelektrode ist.

3. Anordnung nach Anspruch 1 oder 2, **dadurch gekennzeichnet, dass** die Reflektoreinrichtung wenigstens eine in Längsrichtung von dem Elektrodenkörper beabstandete Reflektorfläche (R1, R2) enthält.

4. Anordnung nach Anspruch 3, **dadurch gekennzeichnet, dass** die Reflektorfläche mit einem Fortsatz den Elektrodenkörper (EK) quer zur Längsrichtung seitlich umgibt.

5. Anordnung nach einem der Ansprüche 1 bis 4, **dadurch gekennzeichnet, dass** die Reflektoreinrichtung eine Beschichtung der der Ionisationskammer abgewandten Seite des Elektrodenkörpers als Reflektorfläche enthält.

6. Anordnung nach einem der Ansprüche 1 bis 5, **dadurch gekennzeichnet, dass** der Elektrodenkörper (EK) im wesentlichen scheibenförmig ausgebildet ist.

7. Anordnung nach einem der Ansprüche 1 bis 6, **dadurch gekennzeichnet. dass** der Elektrodenkörper gegen die seitliche Begrenzung der Ionisationskammer wärmeisolierend abgeschirmt ist.

8. Anordnung nach einem der Ansprüche 1 bis 7, **dadurch gekennzeichnet, dass** der Elektrodenkörper in seiner Mitte auf einem Trägerkörper (AT/TB) befestigt ist. !

9. Anordnung nach Anspruch 8, **dadurch gekennzeichnet, dass** der radiale Rand des Elektrodenkörpers von anderen Bauteilen radial beabstandet ist.

10. Anordnung nach einem der Ansprüche 1 bis 9, **dadurch gekennzeichnet, dass** Arbeitsgas (AG) von der der Ionisationskammer abgewandten Seite der Anodenanordnung zugeführt ist.

11. Anordnung nach einem der Ansprüche 1 bis 10, **dadurch gekennzeichnet, dass** das Arbeitsgas radial außerhalb des Elektrodenkörper (EK) an diesem vorbei in die Ionisationskammer geführt ist.

12. Anordnung nach einem der Ansprüche 1 bis 11, **dadurch gekennzeichnet, dass** der Elektrodenkörper (EK) aus Graphit besieht.

## Claims

1. Electrostatic ion accelerator arrangement comprising an ionization chamber (IK) which has a beam exit opening at one end in a longitudinal direction, and comprising an electrode arrangement including an anode arrangement (AN) and a cathode arrangement (KA) which electrode arrangement generates in the ionization chamber an electrostatic field pointing substantially in a longitudinal direction, the anode arrangement being arranged opposite the exit opening positioned at the low end of the chamber and waste heat accumulating in an electrode body (EK) of the anode arrangement (AN) which absorbs electrons from the ionization chamber, **characterized in that** the anode arrangement dissipates most of the waste heat accumulating on it into the ionization chamber (IK) as thermal radiation (WS), and **in that** a thermal radiation reflector device (R1, R2) is arranged on the end of the electrode body (EK) averted from the ionization chamber (IK) so that the thermal radiation is directed into the ionization chamber in an amplified fashion and towards the beam exit opening.

2. Arrangement according to Claim 1, **characterized in that** the thermal radiation reflector device comprises a reflector surface having an emissivity which is lower than, preferably at most half as high as, the emissivity of the front surface of the anode electrode facing the ionization chamber.

3. Arrangement according to Claim 1 or 2, **characterized in that** the reflector device includes at least one reflector surface (R1, R2) spaced apart from the electrode body in a longitudinal direction.

4. Arrangement according to Claim 3, **characterized in that** the reflector surface laterally surrounds the electrode body (EK) with an extension in a fashion transverse to the longitudinal direction.

5. Arrangement according to one of Claims 1 to 4, **characterized in that** the reflector device includes as reflector surface a coating of the end of the electrode body averted from the ionization chamber.

6. Arrangement according to one of Claims 1 to 5, **characterized in that** the electrode body (EK) is of substantially discoid design.

7. Arrangement according to one of Claims 1 to 6, **characterized in that** the electrode body is protected in a thermally insulated fashion from the lateral boundary of the ionization chamber.

8. Arrangement according to one of Claims 1 to 7, **characterized in that** the electrode body is fastened at its middle onto a supporting body (AT, TB).

9. Arrangement according to Claim 8, **characterized in that** the radial edge of the electrode body is spaced apart radially from other components.

10. Arrangement according to one of Claims 1 to 9, **characterized in that** working gas (AG) is supplied from the end of the anode arrangement averted from the ionization chamber.

11. Arrangement according to one of Claims 1 to 10, **characterized in that** the working gas is guided radially outside and past the electrode body (EK) into the ionization chamber.

12. Arrangement according to one of Claims 1 to 11, **characterized in that** the electrode body (EK) consists of graphite.

## Revendications

1. Dispositif électrostatique accélérateur d'ions avec une chambre d'ionisation (IK) comportant une ouverture de sortie de faisceau unilatérale dans le sens longitudinal, avec un système d'électrodes contenant un ensemble d'anode (AN) et un ensemble de cathode (KA), ledit système d'électrode produisant un champ électrostatique dirigé essentiellement dans le sens longitudinal dans la chambre d'ionisation, dans lequel l'ensemble d'anode est agencé à l'opposé de l'ouverture de sortie, en bas de la chambre, et dans lequel de la chaleur dissipée est générée dans un corps d'électrode (EK) de l'ensemble d'anode (AN), lequel absorbe des électrons à partir de la chambre d'ionisation, **caractérisé en ce que** l'ensemble d'anode transmet la majeure partie de la chaleur dissipée générée au niveau de celui-ci à la chambre d'ionisation (IK) en tant que rayonnement de chaleur (WS), et **en ce qu'**un dispositif réflecteur de rayonnement de chaleur (R1, R2) est agencé du côté du corps d'électrode (EK) opposé à la chambre d'ionisation (IK), de sorte que le rayonnement de chaleur est dirigé de façon amplifiée dans la chambre d'ionisation et vers l'ouverture de sortie de faisceau.

2. Dispositif selon la revendication 1, **caractérisé en ce que** le dispositif réflecteur de rayonnement de chaleur comprend une surface réfléchissante avec une émissivité inférieure à l'émissivité de la surface latérale avant d'une électrode d'anode tournée vers la chambre d'ionisation, de préférence équivalant tout au plus à la moitié de celle-ci.

3. Dispositif selon la revendication 1 ou 2, **caractérisé en ce que** le dispositif réflecteur contient au moins une surface réfléchissante (R1, R2) espacée du corps d'électrode dans le sens longitudinal.

4. Dispositif selon la revendication 3, **caractérisé en ce que** la surface réfléchissante entoure latéralement le corps d'électrode (EK) avec un prolongement, perpendiculairement au sens longitudinal.

5. Dispositif selon l'une des revendications 1 à 4, **caractérisé en ce que** le dispositif réflecteur contient un revêtement du côté du corps d'électrode opposé à la chambre d'ionisation, en tant que surface réfléchissante.

6. Dispositif selon l'une des revendications 1 à 5, **caractérisé en ce que** le corps d'électrode (EK) est conçu essentiellement en forme de disque.

7. Dispositif selon l'une des revendications 1 à 6, **caractérisé en ce que** le corps d'électrode est thermiquement isolé contre la limite latérale de la chambre d'ionisation.

8. Dispositif selon l'une des revendications 1 à 7, **caractérisé en ce que** le corps d'électrode est fixé sur un corps de support (AT, TB) en son centre.

9. Dispositif selon la revendication 8, **caractérisé en ce que** le bord radial du corps d'électrode est espacé radialement des autres composants.

10. Dispositif selon l'une des revendications 1 à 9, **caractérisé en ce que** du gaz de service (AG) est alimenté par le côté de l'ensemble d'anode opposé à la chambre d'ionisation.

11. Dispositif selon l'une des revendications 1 à 10, **caractérisé en ce que** le gaz de service est guidé jusque dans la chambre d'ionisation, radialement à l'extérieur du corps d'électrode (EK) en passant devant celui-ci.

12. Dispositif selon l'une des revendications 1 à 11, **caractérisé en ce que** le corps d'électrode (EK) est constitué de graphite.
